# EUROPÄISCHE PATENTSCHRIFT

(11) **EP 0 638 672 B1**
(45) Veröffentlichungstag und Bekanntmachung des Hinweises auf die Patenterteilung: **05.11.1997**
(21) Anmeldenummer: 94112228.5
(22) Anmeldetag: 04.08.1994
(51) Int. Cl.: D01G 15/24

(54) **Kratzenbeschlag für Deckel einer Krempelmaschine**
Clothing for flats of a carding machine of wool
Garniture pour chapeaux d'une machine de cardage de laine

(30) Priorität: 04.08.1993 DE 4326203
(43) Veröffentlichungstag der Anmeldung: 15.02.1995
(73) Patentinhaber: GRAF + CIE AG KRATZEN- UND MASCHINENFABRIK, CH-8640 Rapperswil (CH)
(72) Erfinder: Graf, Ralph, CH-8807 Freienbach (CH)
(74) Vertreter: Patentanwälte Leinweber & Zimmermann

(56) Entgegenhaltungen:
- EP-A- 0 138 778
- EP-A- 0 336 222
- GB-A- 860 417
- US-A- 1 709 038
- US-A- 4 221 023

## Beschreibung

Die Erfindung betrifft einen Kratzenbeschlag für Deckel einer Krempelmaschine mit einer Trägeranordnung und einer darauf aufliegenden und daran befestigten Deckelgarnitur, wobei die Trägeranordnung am Deckel festgelegt werden kann und zwei zur Ausbildung einer selbsttragenden Anordnung mit Hilfe der Deckelgarnitur fest miteinander verbundene Elemente aufweist.

Eine Krempelmaschine besteht im wesentlichen aus einer mit Zähnen oder Häkchen versehenen, drehbaren Trommel und mehreren mit Kratzenbeschlägen versehenen Deckeln. Dabei sind die Deckel über einen Teil des Umfangs der Trommel so angeordnet, daß ihre die Kratzenbeschläge aufweisenden Oberflächen auf die Trommel gerichtet sind. Die Kratzenbeschläge bestehen also ebenfalls aus Zähnen oder Häkchen.

Beim Betrieb der Krempelmaschine werden von den Häkchen der sich drehenden Trommel Fasern aus einer in dem Bereich der Trommel, in dem keine Deckel angeordnet sind, zuzuführenden Faserwatte herausgezogen. Die Fasern werden von den Häkchen an dem Deckel der Krempelmaschine vorbeigeführt. Dabei greifen die an den Deckeln angebrachten Kratzenbeschläge in das Fasermaterial ein, so daß das Zusammenwirken von Trommel und Deckel eine für die weitere Verarbeitung des Fasermaterials benötigte Ausrichtung der Fasern bewirkt. Zu diesem Zweck können die Deckel entlang eines Teils des Umfangs der Trommel gegen die Drehrichtung der Trommel bewegt werden. Weil es für das Zusammenwirken von Trommel und Deckel nur auf die Relativbewegung zwischen diesen Teilen ankommt, ist aber auch die Benutzung eines Festdeckelsystems möglich, bei dem sich nur die Trommel bewegt und die Deckel in ihrer Stellung festgelegt sind.

Für eine gleichmäßige Ausrichtung der Fasern ist es bei beiden Ausführungsformen äußerst wichtig, daß die Kratzenbeschläge Häkchen beziehungsweise Zähne mit einer einheitlichen Höhe aufweisen. Kratzenbeschläge der eingangs genannten Art mit einer ausreichenden Einheitlichkeit der Zahn- beziehungsweise Häkchenhöhe sind beispielsweise in der CH-PS 64 49 00, der CH-PS 65 55 21, der CH-PS 65 98 32 und der GB 22 36 543 A beschrieben. Bei den in diesen Druckschriften offenbarten Kratzenbeschlägen sind die Deckelgarnituren aus einer Mehrzahl von parallel zueinander angeordneten Sägezahndrahtstreifen gebildet und die Trägeranordnung erstreckt sich einstückig unter dem gesamten Fußbereich dieser Sägezahndrahtstreifen.

Eine derartige Anordnung wird auch in der DE-OS 21 28 620 angegeben. Bei der dort beschriebenen Krempelmaschine wird eine aus Ganzstahlabschnitten gebildete Deckelgarnitur auf eine einstückig unter dem Fußbereich der Ganzstahlabschnitte verlaufende Trägeranordnung aufgelegt und zur Befestigung an dem Deckel mit an Endbereichen der Ganzstahlabschnitte angreifenden Halteleisten gegen die Trägeranordnung gedrängt.

Da die Kratzenbeschläge beim Betrieb einer Krempelmaschine einem hohen Verschleiß unterliegen und daher häufig ausgetauscht werden müssen, ist ein solcher Aufbau im Hinblick auf die für die Trägeranordnung benötigte große Materialmenge wirtschaftlich sehr unvorteilhaft.

Zur Überwindung dieses Nachteils wird in der CH-PS 654 341 vorgeschlagen, einzelne Sägezahndrahtstreifen in ihren Fußbereichen miteinander zu verlöten oder zu verschweißen und die derartig gebildeten Sägezahndrahtstreifenpakete ohne Zwischenschaltung einer Trägeranordnung direkt an den Deckeln einer Krempelmaschine zu befestigen.

Eine entsprechende Anordnung wird auch in einem weiteren Vorschlag der bereits vorstehend erwähnten DE-OS 21 28 620 angegeben. Dabei werden die Sägezahndrahtstreifenpakete bzw. Ganzstahlabschnitte ohne Zwischenschaltung einer Trägeranordnung direkt mittels der Halteleisten an dem Deckelstab befestigt.

Die Herstellung von solchen Sägezahndrahtstreifenpaketen mit einer zufriedenstellenden Einheitlichkeit der Zahnhöhe ist produktionstechnisch jedoch sehr aufwendig, weil sie eine Vielzahl von mit hoher Präzision durchzuführenden Schweiß- bzw. Klebeoperationen erfordert. Aus diesem Grund ist auch die Verwendung von Kratzenbeschlägen, wie sie in der CH-PS 654 341 beschrieben sind, vom wirtschaftlichen Standpunkt aus sehr unvorteilhaft.

Nach einem in der bereits vorstehend genannten CH 65 55 21 beschriebenen Vorschlag sind die die Deckelgarnitur bildenden Sägezahndrahtstreifen in ihrem Fußbereich jeweils mit einer Ausnehmung versehen und zur Bildung eines Kratzenbeschlags daraus wird ein stabförmiger Träger durch diese Ausnehmungen geführt. Danach werden die Sägezahndrahtstreifen auf dem Stab mit Hilfe von ebenfalls darauf aufzuschiebenden Verriegelungsteilen in ihrer Stellung gehalten. Bei einem derartigen Aufbau ist die Schaffung der Ausnehmungen in den Fußbereichen der einzelnen Sägezahndrahtstreifen mit einer äußerst hohen Präzision notwendig, um eine einheitliche Zahnhöhe des fertigen Kratzenbeschlags zu gewährleisten. Darüber hinaus muß der stabförmige Träger mit einer hohen Genauigkeit in die Ausnehmungen eingepaßt sein, um eine Verschiebung der Sägezahndrahtstreifen auf dem Träger auszuschließen. Aus diesem Grund ist auch die Fertigung von Kratzenbeschlägen nach diesem Vorschlag mit einem hohen produktionstechnischen Aufwand verbunden.

Ein Kratzenbeschlag der eingangs angegebenen Art ist aus der US-1,709,038 bekannt. Dieser bekannte Kratzenbeschlag kann mit Clips oder Klammern am Deckel befestigt werden.

Die Aufgabe der vorliegenden Erfindung besteht in der Schaffung eines auf einfache und wirtschaftliche Weise herstellbaren Kratzenbeschlags für Deckel einer Krempelmaschine, mit dem ein zuverlässiger Betrieb der Krempelmaschine möglich ist, und der in einfacher Weise am Deckel befestigt werden kann.

Erfindungsgemäß wird diese Aufgabe durch einen Kratzenbeschlag der eingangs genannten Art gelöst, bei dem die Elemente Trägerbestandteile des Kratzenbeschlags sind und zusammen mit der Deckelgarnitur eine nach unten offene T-förmige Ausnehmung bilden, derart, daß der Kratzenbeschlag durch Aufschieben auf einen an dem Deckel gebildeten T-förmigen Vorsprung befestigt werden kann.

Bei dem erfindungsgemäßen Kratzenbeschlag kann die Deckelgarnitur aus mit Häkchen versehenen Deckelstreifen bestehen. Bevorzugt ist jedoch die Bildung der Deckelgarnitur aus einer Mehrzahl von parallel zueinander angeordneten Sägezahndrahtstreifen. Derartige Garnituren sind für beinahe alle Faserarten benutzbar und weisen darüber hinaus eine erhöhte Abnutzungsfestigkeit auf.

Die einzelnen Sägezahndrahtstreifen können bei dem erfindungsgemäßen Kratzenbeschlag zur Herstellung einer festen Verbindung zwischen den einzelnen Bestandteilen der Trägeranordnung durch Löten oder Schweißen an diesen Bestandteilen befestigt sein. Nach einer bevorzugten Ausführungsform der Erfindung ist der Kratzenbeschlag jedoch so gebildet, daß die Sägezahndrahtstreifen an ihren Ende jeweils mit einem zahnlosen, nur aus einem Fußteil bestehenden Abschnitt versehen sind. Zur Befestigung einer derartigen Deckelgarnitur an der Trägeranordnung weist zumindest ein Bestandteil der Trägeranordnung eine die Fläche dieses Bestandteils, auf der die Sägezahndrahtstreifen aufliegen, begrenzende Befestigungsleiste auf, an der die zahnlosen Abschnitte der Sägezahndrahtstreifen anliegen und die diese zur Lieferung einer Preßbefestigung übergreift. Bei einer derartigen Ausgestaltung wird die Befestigung der Deckelgarnitur an der Trägeranordnung durch einen einfachen Preßvorgang bewirkt, wodurch die Herstellung eines solchen Kratzenbeschlags weiter vereinfacht wird.

Nachstehend wird die Erfindung unter Bezugnahme auf die Zeichnung in Einzelheiten erläutert. In der Zeichnung zeigt:
- Fig. 1: eine einen Schnitt durch eine Ausführungsform eines erfindungsgemäßen Kratzenbeschlags darstellende Ansicht und
- Fig. 2: einen vergrößerten Ausschnitt der in Fig 1 dargestellten Ansicht.

Bei der dargestellten Ausführungsform ist der Kratzenbeschlag aus einer Mehrzahl parallel zueinander angeordneter Sägezahndrahtstreifen 1 und aus zwei Trägerbestandteilen 2, auf denen die Sägezahndrahtstreifen 1 aufliegen, gebildet. Die Sägezahndrahtstreifen 1 weisen ein Zahnteil 3 und ein Fußteil 4 auf und sind an ihren Enden jeweils mit zahnlosen, nur aus dem Fußteil 4 bestehenden Abschnitten 5 versehen. Die Trägerbestandteile 2 weisen jeweils eine die zahnlosen Abschnitte 5 der Sägezahndrähte übergreifende Leiste 6 auf. Die zahnlosen Abschnitte 5 der Sägezahndrahtstreifen 1 liegen an einer Anschlagfläche der Befestigungsleisten 6 an und werden mit Hilfe einer von den die zahnlosen Abschnitte 5 der Sägezahndrahtstreifen 1 übergreifenden Abschnitten 8 der Befestigungsleisten 6 ausgeübten Klammerwirkung an den Trägerbestandteilen 2 befestigt. Wie der Fig. 2 zu entnehmen ist, sind die zahnlosen Abschnitte 5 der Sägezahndrahtstreifen 1 zu diesem Zweck mit einer Wulst 7 versehen, die von den Abschnitten 8 der Befestigungsleisten 6 übergriffen wird.

Die aus Aluminium extrudierten Trägerbestandteile 2 weisen an ihrer Unterseite nach innen gerichtete Flansche 9 auf. Mit Hilfe dieser Flansche 9 wird zwischen den Trägerbestandteilen 2 und den Sägezahndrahtstreifen 1 ein T-förmiger Hohlraum (Ausdehnung) 10 gebildet. Bei dieser Ausgestaltung kann der Kratzenbeschlag durch Aufschieben auf einen an dem Deckel gebildeten T-förmigen Vorsprung befestigt werden.

Die vorliegende Erfindung ist nicht auf die dargestellte Ausführungsform beschränkt. Beispielsweise können die Trägerbestandteile auch zumindest teilweise aus Kunststoff gebildet sein.

## Patentansprüche

1. Kratzenbeschlag für Deckel einer Krempelmaschine mit einer Trägeranordnung (2, 6, 8) und einer darauf aufliegenden und daran befestigten Deckelgarnitur (1), wobei die Trägeranordnung am Deckel festgelegt werden kann und zwei zur Ausbildung einer selbsttragenden Anordnung mit Hilfe der Deckelgarnitur fest miteinander verbundene Elemente (2) aufweist, dadurch gekennzeichnet, daß die Elemente (2) Trägerbestandteile des Kratzenbeschlags sind und zusammen mit der Deckelgarnitur (1) eine nach unten offene T-förmige Ausnehmung (10) bilden, derart, daß der Kratzenbeschlag durch Aufschieben auf einen an dem Deckel gebildeten T-förmigen Vorsprung befestigt werden kann.

2. Kratzenbeschlag nach Anspruch 1, dadurch gekennzeichnet, daß die Deckelgarnitur aus einer Mehrzahl parallel zueinander angeordneter Sägezahndrahtstreifen (1) besteht.

3. Kratzenbeschlag nach Anspruch 2, dadurch gekennzeichnet, daß die Sägezahndrahtstreifen (1) an ihren Enden jeweils einen zahnlosen nur aus einem Fußteil (4) bestehenden Abschnitt (5) aufweisen, zumindest ein Trägerbestandteil (2) eine eine Auflagefläche der Sägezahndrahtstreifen (1) auf dem Trägerbestandteil (2) begrenzende Befestigungsleiste (6) aufweist, die Sägezahndrahtstreifen (1) an der Befestigungsleiste (6) anliegen und die Befestigungsleiste die zahnlosen Abschnitte (5) der Sägezahndrahtstreifen (1) zur Bildung einer Preßbefestigung übergreift.

4. Kratzenbeschlag nach Anspruch 3, dadurch gekennzeichnet, daß die von der Befestigungsleiste (6) übergriffenen zahnlosen Abschnitte (5) der Sägezahndrahtstreifen (1) eine Wulst (7) aufweisen.

## Claims

1. Card clothing for flats of a carding machine, with a carrier arrangement (2, 6, 8) and with a flat clothing (1) resting on and fastened to the latter, it being possible for the carrier arrangement to be fixed to the flat, and having two elements (2) fixedly connected to one another by means of the flat clothing to form a self-supporting arrangement, characterized in that the elements (2) are carrier components of the card clothing and, together with the flat clothing (1), form a downwardly open T-shaped recess (10) in such a way that the card clothing can be fastened by being pushed onto a T-shaped projection formed on the flat.

2. Card clothing according to Claim 1, characterized in that the flat clothing consists of a plurality of saw-tooth wire strips (1) arranged parallel to one another.

3. Card clothing according to Claim 2, characterized in that the saw-tooth wire strips (1) have at each of their ends a toothless portion (5) consisting only of a foot part (4), at least one carrier component (2) has a fastening batten (6) limiting a bearing surface of the saw-tooth wire strips (1) on the carrier component (2), the saw-tooth wire strips (1) bear on the fastening batten (6), and the fastening batten engages over the toothless portions (5) of the saw-tooth wire strips (1) to form a press fastening.

4. Card clothing according to Claim 3, characterized in that the toothless portions (5) of the saw-tooth wire strips (1), over which the fastening batten (6) engages, have a bead (7).

## Revendications

1. Garniture de carde pour chapeaux d'une machine à carder, avec un dispositif de support (2, 6, 8) et une garniture de chapeau (1) posée et fixée dessus, le dispositif de support pouvant être fixé au chapeau et comportant deux éléments (2) qui sont destinés à former un dispositif autoporteur et qui sont assemblés fixement à l'aide de la garniture de chapeau, caractérisée en ce que les éléments (2) sont des éléments de support de la garniture de carde et forment avec la garniture de chapeau (1) un évidement (10) en forme de T ouvert vers le bas, de telle sorte que la garniture de carde peut être fixée par glissement sur une partie en saillie en forme de T formée sur le chapeau.

2. Garniture de carde selon la revendication 1, caractérisée en ce que la garniture de chapeau est constituée de plusieurs bandes en dents de scie (1) agencées parallèlement les unes aux autres.

3. Garniture de carde selon la revendication 2, caractérisée en ce que les bandes en dents de scie (1) comportent à leurs extrémités à chaque fois un tronçon (5) sans dent constitué seulement d'une base (4), au moins un élément de support (2) comporte une barre de fixation (6) qui limite une surface d'appui des bandes en dents de scie (1) sur l'élément de support (2), les bandes en dents de scie (1) reposent sur la barre de fixation (6) et la barre de fixation passe par-dessus les tronçons (5) sans dent des bandes en dents de scie (1) afin de former une fixation par serrage.

4. Garniture de carde selon la revendication 3, caractérisée en ce que les tronçons (5) sans dent, par-dessus lesquels passe la barre de fixation (6), des bandes en dents de scie (1) comportent un renflement (7).
